# EUROPÄISCHE PATENTSCHRIFT

(11) **EP 1 266 273 B1**
(45) Veröffentlichungstag und Bekanntmachung des Hinweises auf die Patenterteilung: **28.02.2007**
(21) Anmeldenummer: 02702220.1
(22) Anmeldetag: 31.01.2002
(51) Int. Cl.: G05G 1/14

(54) **RÜCKSTELLVORRICHTUNG FÜR PEDALE EINES KRAFTFAHRZEUGES**
RETURN DEVICE FOR THE PEDAL OF A MOTOR VEHICLE
DISPOSITIF DE RAPPEL POUR PEDALES DE VEHICULE

(30) Priorität: 02.02.2001 DE 10105265
(43) Veröffentlichungstag der Anmeldung: 18.12.2002
(73) Patentinhaber: ZF Lemförder Metallwaren AG, 49441 Lemförde (DE)
(72) Erfinder: BURGSTALER, Andree, 32351 Dielingen (DE); DÜTZ, Jan, 49401 Damme (DE); Papke, Simone, 49076 Osnabrück (DE)
(86) Internationale Anmeldenummer: PCT/DE2002/000330
(87) Internationale Veröffentlichungsnummer: WO 2002/061520

(56) Entgegenhaltungen:
- EP-A- 0 943 835
- EP-A- 1 033 275
- GB-A- 2 349 447
- US-A- 6 070 490

## Beschreibung

Die Erfindung betrifft eine Rückstellvorrichtung für auf einer Drehachse gelagerte Pedale eines Kraftfahrzeuges mit einem Federelement, welches einerseits an einer Aufnahme am Pedal und andererseits an einer karosseriefesten Aufnahme festgelegt ist.

Pedale eines Kraftfahrzeuges für die Betätigung von Bremse, Kupplung und Gas mit den gattungsbildenden Merkmalen sind aus dem Stand der Technik in unterschiedlicher Ausgestaltung bekannt. Die Federelemente bestehen hierbei üblicherweise aus Zugfedern, die mit ihrem einen Ende in einer Aufnahmevorrichtung am Pedal eingehängt sind, und deren anderes freies Ende karosserieseitig an einem Haken oder dergleichen angelenkt ist. Neben Zugfedern sind insbesondere bei Rückstellvorrichtungen für elektronische Moduleinheiten zur Abtastung der Gaspedalstellung und Übermittlung der dabei ermittelten Daten an nachgeschaltete Baugruppen (E-Gas-Module) auch mit Druckfedern ausgestattete Rückstellvorrichtungen bekannt. Durch die eingesetzten Federn ergibt sich zwischen der Pedalbetätigung durch den Benutzer und der Rückstellbewegung durch die angelenkte Feder ein Hysterese- Effekt, der mit ausschlaggebend für das Betätigungsgefühl bei Benutzung der betreffenden Pedalanordnung ist. Die auftretende Hysterese und somit das daraus resultierende Pedalgefühl ist bei den aus dem Stand der Technik bekannten Rückstellvorrichtungen durch die vorgegebenen Federn festgelegt und somit nicht einstellbar bzw. variabel. Darüber hinaus besitzen die gattungsgemäßen Rückstellvorrichtungen nicht die Möglichkeit, die Hysterese zwischen den beiden Betätigungsrichtungen des betreffenden Pedales zu vergrößern.

Die GB-A-2 349 447 zeigt dabei bereits eine Rückstellvorrichtung für auf einer Drehachse gelagertes Pedal eines Kraftfahrzeuges mit einem Federelement, welches einerseits an einer Aufnahme am Pedal und andererseits an einer karosseriefesten Aufnahme festgelegt ist. Zwischen Pedal und Karosserie ist dabei ein federbelastetes Reibelement mit einer Reibflächenpaarung angeordnet, die aus korrespondierenden Reibflächen besteht. Die Reibflächen sind dabei aufwendig als Kurven gestaltet und zudem baut die Anordnung in Fahrtrichtung in nachteiliger Weise groß auf

Aufgabe der vorliegenden Erfindung ist es daher, eine Rückstellvorrichtung für Pedale von Kraftfahrzeugen der gattungsgemäßen Art so weiterzubilden, dass sich auf konstruktiv einfache und kostengünstige Art und Weise die durch die eingesetzten Rückstellfedern hervorgerufene Hysterese zwischen den Betätigungsrichtungen des Pedals variabel gestalten lässt.

Diese Aufgabe durch die technische Lehre der unabhängigen Ansprüche gelöst. Ausgestaltungen der Erfindung werden in den sich anschließenden Unteransprüchen beschrieben.

Demgemäss wird eine Lösung darin gesehen, zwischen Pedal und Karosserie wenigstens ein federbelastetes Reibelement mit mindestens einer Reibflächenpaarung anzuordnen, die aus miteinander korrespondierenden Reibflächen besteht.

Darüber hinaus ist vorgesehen, zwischen Pedal und Karosserie wenigstens ein federbelastetes Reibelement mit mindestens einer Reibflächenpaarung anzuordnen, die aus miteinander korrespondierenden Reibflächen besteht, die zur Drehebene des Pedals einen spitzen Schrägungswinkel aufweisen.

Das Reibelement gewährleistet in Verbindung mit den beispielsweise als Ebenen oder als Flächen mit einem kurvenförmigen Verlauf ausgeführten Reibflächen eine Vergrößerung der Hysterese zwischen der Betätigungsrichtung des Pedals und dessen Rückstellbewegung. Unabhängig von den eingesetzten Rückstellfedern lassen sich hierbei im Reibelement problemlos unterschiedlich dimensionierte Federn einsetzen, wobei deren Federkennungen in Verbindung mit verschiedenen Schrägungswinkeln eine individuelle Anpassung des Betätigungsgefiihls für das Pedal an unterschiedliche Anforderungen gewährleistet. Darüber hinaus kann durch die erfindungsgemäße Gestaltung eine zusätzliche Dämpfung der Rückstellbewegung des Pedals herbeigeführt werden.

Die erfindungsgemäße Lösung sieht hierbei vor, das Reibelement aus zwei aneinander grenzenden zylinderförmigen Abschnitten unterschiedlichen Durchmessers zu bilden, wobei der zylinderförmige Abschnitt mit dem geringeren Durchmesser als Aufnahme ausgebildet ist, der eine Druckfeder aufnimmt, und der zylinderförmige Abschnitt größeren Durchmessers an seiner freien, dem anderen Abschnitt abgewandten Stirnfläche die Reibfläche aufweist. Der zylinderförmige Abschnitt größeren Durchmessers kann im Sinne der Erfindung ein schräg abgeschnittener Zylinder, wie auch ein schräg abgeschnittener Kreiszylinder sein.

Diese konstruktive Gestaltung schützt zum einen die Druckfeder zur Erzeugung der Reibkräfte vor Ausknickbewegungen, andererseits kann die erforderliche Reibfläche an der Stirnseite des vom Durchmesser her größeren zylinderförmigen Abschnittes ausreichend groß dimensioniert werden und gleichzeitig eine kompakte Platz sparende Gestaltung des gesamten Reibelementes gewährleistet werden. Das Reibelement ist in der beschriebenen konstruktiven Gestaltung Bedarfsweise in einer topfförmigen Aufnahme, die als integraler Bestandteil des zugehörigen Kraftfahrzeugpedales ausgebildet ist, aufgenommen, wobei die mit der Reibfläche des Reibelementes korrespondierende zweite Reibfläche seitlich des Pedales beispielsweise an einer Haltevorrichtung für das besagte Pedal angeordnet ist.

Es hat sich in diesem Zusammenhang als besonders vorteilhaft erwiesen, wenn der Schrägungswinkel zwischen Reibflächenebene und Drehebene des Pedals einen Wert im Bereich von 0,5 - 10 Grad aufweist.

Ein Ausführungsbeispiel des Gegenstandes der Erfindung wird im Folgenden anhand der beigefügten Zeichnungen näher erläutert. Bei der Darstellung der Figuren wurden nur Ausschnittsweise einzelne Bereiche gezeigt, so dass auf eine Gesamtdarstellung des Kraftfahrzeugpedals incl. seiner Lagerung bzw. Aufnahme am Karosseriekörper verzichtet wurde.

Es zeigen:
- Figur 1: eine perspektivische Vorderansicht der erfindungsgemäßen Rückstellvorrichtung,
- Figur 2: eine Explosionsdarstellung der Rückstellvorrichtung aus Figur 1 aus einem anderen Blickwinkel und
- Figur 3: eine Schnittdarstellung entlang der Linie B-B aus Figur 1.

In der Figur 1 ist der obere Teil eines Pedals 1, vorzugsweise für die Betätigung eines E-Gas-Moduls, dargestellt. Das Pedal 1 ist hierbei in einer mit der Karosserie des Kraftfahrzeuges verbundenen Pedalhalterung 2 aufgenommen. Die Pedalhalterung 2 weist im dargestellten Ausführungsbeispiel zwei seitliche Wangen 3, 4 auf, die zwischen sich einen länglichen Schlitz 5 begrenzen, in welchem zum einen der obere Teil des Pedals 1 aufgenommen ist. Darüber hinaus nimmt der Schlitz 5 ein als Zugfeder gestaltetes Federelement 6 zur Erzeugung von Rückstellkräften für das Pedal 1 auf. Das Federelement 6 besitzt an seinen freien Enden jeweils Haken 7, 8 zur Anlenkung des Federelementes 6 zum einen an einer pedalseitigen Aufnahme 9 und andererseits an einer karosserieseitigen Aufnahme 10. Bei einer Drehung des Pedals 1 um eine zwischen den Wangen 3 und 4 befindliche Drehachse 11 (siehe Figur 2) wird das Federelement 6 gelängt und zieht durch seine Federwirkung das Pedal 1 nach Beendigung des Auslenkbewegung in seine Ausgangslage zurück.

Erfindungsgemäß ist die dargestellte Rückstellvorrichtung mit einem federbelasteten Reibelement 12 ausgestattet. Das Reibelement 12 ist bei der gezeigten Ausführung zwischen Pedal 1 und der Wange 3 angeordnet, wobei die Feder 19 (siehe Figur 2 oder 3) des Reibelementes 12 als Druckfeder Reibkräfte in einer Reibflächenpaarung mit den zugehörigen Reibflächen 13 und 14 erzeugt. Die Reibfläche 13 befindet sich vorliegend an der Außenseite eines zylinderförmigen Abschnittes 17 des Reibelementes 12. Die zugeordnete Reibfläche 14 ist an der Innenseite der Wange 3 ausgebildet. Die Reibfläche 14 bildet eine Schräge (siehe Figur 3), welche mit der Drehebene 16, die zur Verdeutlichung ihrer Lage in der Figur 3 strichpunktiert dargestellt ist, einen spitzen Winkel α einschließt. Bei einer Drehung des Pedals 1 und einer damit verbundenen Verlagerung des Reibelementes 12 entlang der Reibfläche 14 verstärken sich die durch das Reibelement 12 erzeugten Reibkräfte infolge der Verringerung des Abstandes zwischen der Reibfläche 14 an der Wange 3 und der Drehebene 16 des Pedales 1, da sich hierdurch die Federwirkung der Druckfeder 19 des Reibelmenetes 12 verstärkt.

Der Aufbau des Reibelementes 12 ist (allerdings ohne Reibfläche 14) zur Verdeutlichung in der Figur 2 dargestellt. Das Reibelement 12 weist zylinderförmige Abschnitte 17 und 18 auf. Der zylinderförmige Abschnitt 18 weist dabei einen geringeren Durchmesser auf, als der angrenzende Abschnitt 17, an dessen dem Abschnitt 18 abgewandten, freien Ende sich die Reibfläche 13 befindet. Der zylinderförmige Abschnitt 18 dient zur Aufnahme einer Druckfeder 19, welche sich einerseits an einer Stirnfläche des zylinderförmigen Abschnittes 17 und andererseits am Boden einer Aufnahmebohrung 20 abstützt, die im oberen Bereich des Pedals 1 benachbart der Aufnahme 9 für das Federelement 6 in den Pedalkörper eingebracht ist, wobei die Aufnahmebohrung 20 in einer topfförmigen Verdickung des Pedalkörpers ausgebildet ist.

Zur Erzeugung unterschiedlich starker Reibkräfte kann diese Druckfeder 19 in dem Reibelement in unterschiedlicher Ausgestaltung und Steifigkeit vorgesehen werden. Darüber hinaus bildet die Gestaltung der schrägen Reibfläche 14 die Möglichkeit, das Pedalgefühl bei der Verschwenkung des Pedals durch Erhöhung oder Erniedrigung der Reibkräfte entsprechend variabel gestalten zu können. Die Reibfläche 13 an dem Reibelement 12 ist in ihrer Schrägung an die Reibfläche 14 angepasst. Eine weitere Variationsmöglichkeit der Reibflächeneigenschaften besteht in der Wahl der Reibpaarung, das heißt in der Werkstoffwahl der miteinander in Kontakt befindlichen Oberflächen.

### Bezugszeichenliste

- 1: Pedal
- 2: Pedalhalterung
- 3: Wange
- 4: Wange
- 5: Schlitz
- 6: Federelement
- 7: Haken
- 8: Haken
- 9: Aufnahme
- 10: Aufnahme
- 11: Drehachse
- 12: Reibelement
- 13: Reibfläche
- 14: Reibfläche
- 16: Drehebene
- 17: Abschnitt
- 18: Abschnitt
- 19: Druckfeder
- 20: Aufnahmebohrung

## Patentansprüche

1. Rückstellvorrichtung für auf einer Drehachse (11) gelagerte Pedale (1) eines Kraftfahrzeuges mit einem Federelement (6), welches einerseits an einer Aufnahme (9) am Pedal (1) und andererseits an einer karosseriefesten Aufnahme (10) festgelegt ist,
wobei zwischen Pedal (1) und Karosserie wenigstens ein federbelastetes Reibelement (12) mit mindestens einer Reibflächenpaarung (13, 14) angeordnet ist, die aus korrespondierenden Reibflächen besteht, die zur Drehebene (16) des Pedals. (1) einen spitzen Schrägungswinkel (α) aufweisen,
**dadurch gekennzeichnet, dass**
das Reibelement (12) aus zwei aneinander grenzenden zylinderförmigen Abschnitten (17, 18) unterschiedlichen Durchmessers gebildet ist, wobei der zylinderförmige Abschnitt (18) eine Druckfeder (19) aufnimmt und der zylinderförmige Abschnitt (17) größeren Durchmessers an seiner freien dem anderen Abschnitt (18) abgewandten Stirnfläche eine Reibfläche (13) aufweist und das Reibelement in einer Aufnahmebohrung (20) des Pedals (1) aufgenommen ist.

2. Rückstellvorrichtung nach Anspruch 1
**dadurch gekennzeichnet, dass**
der Schrägungswinkel (α) einen Wert im Bereich von 0,5 - 10 Grad aufweist.

## Claims

1. Adjusting mechanism for pedals (1) of a motor vehicle mounted on a rotation axis (11) with a resilient element (6) which is secured to a mount (9) on the pedal (1) on the one hand and to a corrosion-resistant mount (10) on the other hand, and at least one spring-biased friction element (12) with at least one friction surface pair (13, 14) is disposed between the pedal (1) and body, comprising co-operating friction surfaces subtending an acute angle of inclination (α) with the rotation plane (16) of the pedal (1),
**characterised in that**
the friction element (12) comprises two mutually adjoining cylindrical portions (17, 18) of differing diameter, and the cylindrical portion (18) accommodates a compression spring (19) and the cylindrical portion (17) of bigger diameter has a friction surface (13) at its free end face remote from the other portion (18), and the friction element is accommodated in a mounting bore (20) of the pedal (1).

2. Adjusting mechanism as claimed in claim 1,
**characterised in that**
the angle of inclination (α) has a value in the range of 0.5 - 10 degrees.

## Revendications

1. Dispositif de rappel pour pédales (1) montées sur un axe de rotation dans un véhicule automobile, comprenant un élément ressort (6), qui est arrêté d'un côté dans un logement (9) ménagé sur la pédale (1) et de l'autre côté contre un logement (10) solidaire de la carrosserie,
au moins un élément de friction (12) précontraint par ressort étant disposé entre la pédale (1) et la carrosserie et comprenant au moins un couple de surfaces de frottement (13, 14) composé de surfaces de frottement conjuguées formant un angle aigu (α) avec le plan de rotation (16) de la pédale (1),
**caractérisé en ce que** l'élément de friction (12) est constitué de deux sections cylindriques adjacentes (17, 18) de différents diamètres, la section cylindrique (18) accueillant un ressort de pression (19), et la section cylindrique (17) de grand diamètre comportant, à sa face frontale libre éloignée de l'autre section (18), une surface de frottement (13), et **en ce que** l'élément de frottement est logé dans un alésage de logement (20) de la pédale (1).

2. Dispositif de rappel selon la revendication 1, **caractérisé en ce que** l'angle d'inclinaison (α) présente une valeur de l'ordre de 0,5 à 10 degrés.
